# DEMANDE DE BREVET EUROPEEN

(11) **EP 0 647 504 A1**
(43) Date de publication de la demande: **12.04.1995**
(21) Numéro de dépôt: 94490046.3
(22) Date de dépôt: 05.10.1994
(51) Int. Cl.: B24C 1/04, B24C 7/00

(54) **Dispositif de tatouage de surfaces**

(30) Priorité: 06.10.1993 FR 9312094
(71) Demandeur: Société Anonyme dite : L ET H FINANCES, F-59650 Villeneuve d'Ascq (FR)
(72) Inventeur: Patout, Denis, F-59650 Villeneuve d'Ascq (FR); DeMoustier, Jean-Baptiste, F-59650 Villeneuve d'Ascq (FR)
(74) Mandataire: Duthoit, Michel

(57) **Abrégé**

Dispositif de tatouage (4) de surfaces, destiné notamment au marquage de vitres de véhicules, comprenant au moins un pochoir (5) et un outil de projection (7), relié à une source (8) de fluide sous pression et à une réserve (9) de poudre abrasive.

Selon l'invention, il comporte un réservoir (10) de fluide, intercalé entre la source (8) et le pistolet (7), présentant un volume intérieur "V" défini et des moyens (11) pour assurer une régulation séquentielle et graduelle de l'introduction de l'évacuation du fluide sous pression à l'intérieur du réservoir (10) en vue d'obtenir un marquage sur une profondeur déterminée du dit verre.

Application au marquage des vitres de véhicules.

## Description

La présente invention a pour objet un dispositif de tatouage de surfaces qui trouvera par exemple son application pour marquer des vitres de véhicules afin notamment de lutter contre le vol.

Devant la recrudescence des vols de véhicules, de nombreux systèmes de protection mécaniques ou électroniques ont été mis au point. On peut par exemple citer des dispositifs mécaniques qui ont pour but de bloquer la direction du véhicule lorsque la clé de contact est absente, ou bien, des dispositifs électroniques actionnés par exemple sous l'action de contraintes non désirées ou par l'introduction d'une personne à l'intérieur de l'habitacle du véhicule.

Toutefois, quel que soit le type de dispositif utilisé, il n'apporte pas entière satisfaction et ne permette pas de remédier à la recrudescence des vols de véhicules.

C'est la raison pour laquelle on a pensé à marquer, de manière non falsifiable, différentes pièces du véhicule et, plus particulièrement, les vitres dans la mesure où leur identification est aisée depuis l'extérieur et qu'il est également difficile de maquiller le marquage réalisé.

La technique mise en oeuvre pour cette opération consiste à utiliser un pochoir, qui présente une série de découpes correspondant aux codes et aux informations que l'on désire marquer, et à projeter, sous pression, une poudre abrasive telle que du sable par l'intermédiaire d'un outil de projection du genre pistolet afin d'assurer un marquage de la vitre.

Or, cette technique en pratique n'apporte pas toujours satisfaction, notamment dans le cas de vitres réalisées en verre trempée, dans la mesure où ce marquage affaiblit localement le verre ce qui, on le conçoit, est préjudiciable pour des vitres de véhicule.

Cette diminution de la résistance du verre trempée est par ailleurs d'autant plus grande que la profondeur de marquage est importante.

Pour contrôler cette profondeur, on a pensé à équiper les dispositifs actuellement utilisés de moyens tels que des compteurs, pour ajuster le temps de la projection, associés éventuellement à des moyens de régulation et de contrôle de la mise en fonctionnement du pistolet ou de l'introduction du fluide sous pression à l'intérieur de l'outil de projection.

Toutefois, de telles techniques sont complexes, d'un emploi délicat et ne permettent pas d'obtenir les résultats escomptés notamment dans le cas de marquage des vitres selon des profondeurs variables.

La présente invention a pour but de remédier à ces inconvénients en proposant un dispositif de tatouage de surfaces, notamment de surfaces vitrées, d'une conception simple ne nécessitant pas la mise en place de moyens complexes, et qui permet d'obtenir un contrôle de la profondeur de marquage quel que soit le type et/ou la nature du matériau à marquer et les conditions dans lesquelles l'opération est réalisée.

Un autre but de la présente invention est de proposer un dispositif de tatouage qui peut être fabriqué pour un prix modique et qui peut être adapté sur tous les équipements actuellement utilisés, ce qui accroît ses capacités d'utilisation.

Un autre but de la présente invention est de proposer un dispositif de tatouage qui est robuste, d'un entretien commode et dont l'utilisation peut être faite sans nécessiter l'intervention d'un personnel qualifié.

D'autres buts et avantages de la présente invention apparaîtront au cours de la description qui va suivre qui n'est donnée qu'à titre indicatif et qui n'a pas pour but de la limiter.

A cette fin, selon l'invention, le dispositif de tatouage de surfaces, destiné notamment au marquage de vitres de véhicules, comprenant au moins un pochoir et à un outil de projection, relié à une source de fluide sous pression et à une réserve de poudre abrasive, est caractérisé par le fait qu'il comporte un réservoir de fluide sous pression, intercalé entre la source et le pistolet, présentant un volume intérieur "V" défini et des moyens pour assurer une régulation séquentielle et graduelle de l'introduction et de l'évacuation du fluide sous pression à l'intérieur du réservoir en vue d'obtenir un marquage selon une profondeur déterminée du dit verre.

La présente invention sera mieux comprise à la lecture de la description suivante accompagnée des dessins en annexe parmi lesquels :
- la figure 1 est une vue schématique qui illustre un véhicule automobile dont les vitres ont été marquées,
- la figure 2 est une vue schématique qui illustre un dispositif de tatouage de verre conforme à celui de l'invention,
- la figure 3 est une vue schématique qui montre plus particulièrement le réservoir de fluide sous pression conforme à l'invention.

La présente invention a pour objet un dispositif de tatouage de surfaces, qui trouvera son application notamment pour le marquage de vitres de véhicules automobiles, et en particulier pour lutter contre le vol.

La figure 1 schématise les vitres latérales 1 d'un véhicule automobile 2 sur lesquelles est gravé un numéro d'identification 3, qui, dans l'exemple choisi, est formé d'une combinaison de chiffres mais, bien entendu, il pourrait comporter d'autres motifs ou informations tels que des lettres, des symboles, un graphisme particulier, etc.

Selon l'invention, le marquage est assuré par la mise en oeuvre d'un dispositif 4 comprenant au moins un pochoir 5 présentant des découpes 6 correspondant à l'identification que l'on désire marquer et un outil de projection 7, constitué ici par un pistolet, relié à une source de fluide sous pression 8, tel que par exemple de l'air comprimé, ainsi qu'à une réserve 9 d'une poudre abrasive telle que du sable.

Le pochoir 5 permet d'assurer un tracé net des symboles à marquer ou à inscrire sur le verre et il est de préférence réalisé dans un matériau résistant et adapté à de telles applications.

Selon l'invention, le dispositif 4 comporte un réservoir 10, de fluide sous pression, intercalé entre la source de fluide sous pression 8, constituée par exemple par un compresseur à air comprimé apte à assurer une mise sous pression régulée et variable en fonction des besoins d'un volume d'air, et le pistolet 7.

Ce réservoir 10, tel qu'il est plus particulièrement illustré à la figure 3, présente un volume intérieur "V" déterminé et des moyens 11 pour assurer une régulation séquentielle et graduelle de l'introduction et de l'évacuation du fluide sous pression afin d'obtenir un marquage selon une profondeur contrôlée déterminée du dit verre.

Plus précisément, grâce à l'invention, on obtient de bons résultats lorsque l'on désire une profondeur de marquage inférieure ou égale à 6/100 permettant notamment d'éviter les phénomènes de fragilisation du verre trempé que l'on rencontre avec les dispositifs actuellement utilisés.

Bien entendu, la profondeur de marquage est variable en fonction de la nature et/ou du type du matériau que l'on désire marquer mais, l'on obtient de bons résultats grâce à un contrôle de la profondeur de marquage par l'intermédiaire du dispositif conforme à l'invention.

En ce qui concerne le réservoir 10, il est par exemple constitué par un tuyau calibré dont l'une des extrémités est connectée à la source 8 et dont l'autre des extrémités est connectée ici à un embout de raccordement 12 débouchant dans le pistolet 7.

On conçoit qu'il est tout à fait envisageable, en fonction des besoins, d'avoir recours à tout autre type de réservoir adapté aux applications que l'on désire réaliser et qui serait apte à être connecté avec la source de fluide sous pression 8 et un outil de projection 7.

Les moyens 11 sont constitués par un orifice d'évacuation 13 du fluide sous pression présentant un diamètre "d₁" supérieur au diamètre "d₂" d'un orifice 14 d'introduction du dit fluide sous pression à l'intérieur du réservoir 10.

Plus particulièrement, le dispositif comporte des moyens 15 de limitation du diamètre "d₂" d'introduction du fluide constitué par exemple par une rondelle ou par tout autre moyen équivalent.

De préférence, le rapport D = d₁/d₂ sera compris entre 2 et 6 et que l'on a obtenu de bons résultats avec un rapport D = 4.

En ce qui concerne le pistolet 7, il comporte une gachette 16 apte à prendre deux positions de manière à assurer une diffusion du sable homogène et régulière permettant d'obtenir un marquage de qualité.

En outre, selon l'invention, grâce aux moyens 11, on obtient une détente rapide, précise et séquentielle par l'orifice 13, du volume "V" de fluide sous pression disposé à l'intérieur du réservoir 10 du fait qu'il se produit un gradient localisé de pression à l'intérieur de ce réservoir provenant d'une introduction selon un débit moindre du fluide sous pression par l'orifice 14 en raison de son diamètre "d₂" inférieur au diamètre "d₁".

Ainsi, grâce à ce phénomène, on obtient une régulation en pression ou dans le temps, de la diffusion et de la pulvérisation du sable et il est possible de contrôler de manière simple et précise la profondeur de marquage du verre selon les besoins.

Bien entendu, d'autres mises en oeuvre de la présente invention, auraient pu être envisagées sans pour autant sortir du cadre de celle-ci.

## Revendications

1. Dispositif de tatouage (4) de surfaces, destiné notamment au marquage de vitres de véhicules, comprenant au moins un pochoir (5) et un outil de projection (7), relié à une source (8) de fluide sous pression et à une réserve (9) de poudre abrasive, caractérisé en ce qu'il comporte un réservoir (10) de fluide sous pression, intercalé entre la source (8) et le pistolet (7), présentant un volume intérieur "V" défini et des moyens (11) pour assurer une régulation séquentielle et graduelle de l'introduction de l'évacuation du fluide sous pression à l'intérieur du réservoir (10) en vue d'obtenir un marquage selon une profondeur déterminée du dit verre.

2. Dispositif selon la revendication 1, caractérisé en ce que le réservoir (10) du fluide sous pression se présente sous la forme d'un tuyau calibré.

3. Dispositif selon la revendication 1, caractérisé en ce que les moyens (11) sont constitués par un orifice d'évacuation (13) du fluide présentant un diamètre "d₁" supérieur au diamètre "d₂" de l'orifice (14) d'introduction du fluide sous pression.

4. Dispositif selon la revendication 3, caractérisé en ce qu'il comporte des moyens (15) de limitation de l'ouverture de l'orifice (14) d'introduction du fluide à l'intérieur du réservoir (10).

5. Dispositif selon la revendication 4, caractérisé en ce que les moyens (15) sont constitués par une rondelle (16).

6. Dispositif selon la revendication 3, caractérisé en ce que le rapport D = d₁/d₂ et sensiblement compris entre 2 et 6.

7. Dispositif selon la revendication 6, caractérisé en ce que le rapport D est de 4.

8. Dispositif selon la revendication 1, caractérisé en ce qu'il comprend un pistolet (7) avec une gâchette (16) apte à prendre deux positions.
